# EUROPÄISCHE PATENTSCHRIFT

(11) **EP 3 922 784 B1**
(45) Veröffentlichungstag und Bekanntmachung des Hinweises auf die Patenterteilung: **07.08.2024**
(21) Anmeldenummer: 20178901.3
(22) Anmeldetag: 09.06.2020
(51) Int. Cl.: E04F 21/05, E04G 21/10

(54) **NIVELLIER- UND ABZIEHVORRICHTUNG**
SCREEDING APPARATUS
DISPOSITIF DE NIVELLEMENT ET LISSAGE DE CHAPES

(43) Veröffentlichungstag der Anmeldung: 15.12.2021
(73) Patentinhaber: Krause, Jon, 4852 Rothrist (CH)
(72) Erfinder: Krause, Jon, 4852 Rothrist (CH)
(74) Vertreter: AMMANN PATENTANWÄLTE AG

(56) Entgegenhaltungen:
- CN-A- 103 243 922
- US-A1- 2009 226 257
- US-A1- 2013 183 095

## Beschreibung

Die Erfindung betrifft eine Nivellier- und Abziehvorrichtung nach dem Oberbegriff des Patentanspruchs 1.

Die Vorrichtung dient sowohl zum Nivellieren beziehungsweise Ausgleichen von Oberflächen aus festen Körpern, zum Beispiel Lattungen als auch zum Abziehen beziehungsweise Glätten von Oberflächen aus Granulaten wie Kies oder Sand oder formbaren Massen wie Beton oder Mörtel. Im nachfolgenden Text wird für die genannten Granulate und Massen der Oberbegriff "Material" verwendet. Traditionell verwendet man zum Abziehen in sehr einfacher Weise zwei Bretter oder Leisten, die, auf ihrer einen Längskante stehend, in gewissem Abstand etwa parallel nebeneinander auf dem Untergrund platziert werden und mit ihren oberen Kanten als Schienen zum Führen eines Abstreichbrettes dienen, mit welchem das zwischen den Schienen vorhandene Material auf seiner Oberfläche geebnet wird. Diese bekannte Abziehvorrichtung weist insbesondere den Nachteil auf, dass nach ihrem Entfernen lange und bis zum Untergrund reichende Aussparungen im Material verbleiben.

Aus dem Dokument DE1793100U ist eine Abziehvorrichtung bekannt, bei der ein Rohrgestell auf Ständern ruhende Längsholme aufweist, die als Schienen für ein Abstreichbrett dienen. Da das Abstreichbrett über die Oberkante der Längsholme gezogen wird, bleiben auch bei dieser Vorrichtung nach deren Entfernen Eindrücke von den Längsholmen im Material zurück.

Das Dokument DE2912906A1 offenbart eine ähnliche Vorrichtung, bei der zwei Laufschienen auf Ständern gestützt sind. Eine Abziehbohle ist zwischen den Laufschienen angeordnet und mit Rollen ausgestattet, welche auf der Oberseite der Laufschienen abrollen. Bereiche seitwärts ausserhalb der Laufschienen lassen sich mit dieser Vorrichtung nicht abziehen.

Im Dokument US2013/183095A1 ist eine Abziehvorrichtung beschrieben, die ebenfalls zwei auf Ständern gestützte Laufschienen aufweist. Eine Abziehschiene ist unterhalb der Laufschienen aufgehängt und mittels Gleitlagern verschiebbar.

Auch die Vorrichtung gemäss US2009/226257A1 weist zwei auf Ständern abgestützte Laufschienen auf, unter denen eine Abziehschiene verschiebbar angeordnet ist, wobei letztere auf der Oberseite der Laufschienen gleitend abgestützt ist.

Schliesslich zeigt das Dokument CN103243922A eine Abziehvorrichtung mit zwei auf Ständern abgestützten Laufschienen, unter denen eine Abziehschiebe bewegbar angeordnet ist.

Ausgehend von diesem Stand der Technik liegt der Erfindung die Aufgabe zugrunde, eine Abziehvorrichtung vorzuschlagen, welche die Nachteile der bekannten Vorrichtungen überwindet.

Diese Aufgabe wird erfindungsgemäss durch die im kennzeichnenden Teil des Patentanspruchs 1 angegebenen Merkmale gelöst.

Dadurch, dass die Abziehschiene länger ist als die Distanzhalter, können mit der Vorrichtung auch Bereiche abgezogen werden, die seitlich ausserhalb der Führungsschienen liegen.

Besondere Ausführungsarten der Abziehvorrichtung sind in den abhängigen Patentansprüchen umschrieben.

Ausführungsbeispiele der Erfindung werden nachstehend unter Bezugnahme auf die angefügten Zeichnungen erläutert. Es zeigen
- Figur 1: eine perspektivische Gesamt-Ansicht der Vorrichtung;
- Figur 2: einen vergrösserten Ausschnitt aus Figur 1 im Bereich der Aufhängung;
- Figur 3: eine perspektivische Ansicht der Aufhängung;
- Figur 4: eine perspektivische Ansicht der Stütze;
- Figur 5: eine perspektivische Ansicht der Verbindung zwischen Führungsschiene und Abstandshalter;
- Figur 6: eine perspektivische Ansicht des Profils der Führungsschiene oder der Abziehschiene und
- Figur 7: eine perspektivische Ansicht eines alternativen Profils der Führungsschiene oder der Abziehschiene.

Die in der nachfolgenden Beschreibung gewählten Lageangaben, wie z.B. oben, unten, seitlich usw. sind auf die unmittelbar beschriebene sowie dargestellte Figur bezogen und sind bei einer Lageänderung sinngemäss auf die neue Lage zu übertragen.

Figur 1 zeigt in einer perspektivischen Darstellung eine Gesamtansicht einer ersten Ausführungsart der erfindungsgemässen Abziehvorrichtung. Die Vorrichtung enthält zwei Führungsschienen 1, die in der Figur parallel zueinander angeordnet sind, was jedoch für die Funktion der Vorrichtung nicht zwingend ist. Jede Führungsschiene 1 ruht auf zwei Stützen 2, welche die Führungsschiene 1 in einem Abstand über dem Untergrund tragen. Die beiden Führungsschienen 1 sind durch zwei Abstandshalter 3 miteinander verbunden, die in der Figur parallel zueinander angeordnet sind, was aber für die Funktion der Vorrichtung nicht zwingend notwendig ist. Im Abstand unter den Führungsschienen 1 und ungefähr rechtwinklig zu diesen ist eine Abziehschiene 4 mit Hilfe von zwei in Figur 1 nicht sichtbaren Aufhängungen 5 mit den Führungsschienen 1 verbunden. Im dargestellten Beispiel sind an der Abziehschiene 4 zwei optionale, von dieser rechtwinklig abragende Flügel 6 dargestellt, welche beim Abziehen die Verteilung des abzuziehenden Materials insbesondere im Randbereich der abzuziehenden Fläche unterstützen können. Die Flügel 6 können aber auch zum Befestigen einer Hand- Hobel- oder Fräsmaschine dienen, um beispielsweise Lattungen zu nivellieren.

Wie die Figur zeigt, ragt die Abziehschiene 4 seitlich deutlich über die Führungsschienen 1 hinaus, so dass auch Material seitlich der Führungsschienen 1 abgezogen werden kann. Wie aus Figur 1 ersichtlich ist, sind die Stützen 2 jeweils auf der äusseren Seite der Führungsschienen 1 angeordnet. Durch die nachstehend anhand der Figuren 2 und 3 beschriebene Aufhängung 5 kann die Abziehschiene 4 zunächst auf einer Seite an einer Stütze 2 vorbei bewegt werden, indem sie so weit seitlich verschoben wird, bis eines ihrer Enden an der betreffenden Stütze 2 vorbei bewegt werden kann. Anschliessend wird gegengleich mit dem anderen Ende der Abziehschiene 4 verfahren. Dadurch sind auch Bereiche abziehbar, die in Richtung der Führungsschienen 1 vor oder hinter den Stützen 2 liegen.

Figur 2 zeigt einen Ausschnitt aus Figur 1 im Bereich der Aufhängung 5 in vergrössertem Massstab. Durch die Doppelpfeile 8 bis 10 ist angedeutet, wie die Abziehschiene 4 gegenüber der Führungsschienen 1 beweglich ist, nämlich verschiebbar in Richtung der Führungsschienen 1 (Doppelpfeil 8), wobei dabei die Abziehschiene 4 nicht zwingend parallel zu sich selbst verschoben wird, sondern entlang der linken und rechten Führungsschiene 1 um unterschiedliche Beträge verschiebbar ist. Im Weiteren ist die Abziehschiene 4 auch rechtwinklig zu den Führungsschienen 1 (Doppelpfeil 9) verschiebbar und nach oben schwenkbar (Doppelpfeil 10). Durch diese Beweglichkeit der Abziehschiene 4 nach oben kann das zu glättende Material, insbesondere zu Beginn des Glättvorgangs, optimal verteilt werden. Der Zweck der Löcher 7 in den Führungsschienen wird nachstehend im Zusammenhang mit den Figuren 4 und 5 erläutert.

Figur 3 zeigt in einer Orientierung entsprechend Figur 2 in nochmals vergrössertem Massstab die Aufhängung 5 ohne Führungsschiene und Abziehschiene. An einem länglichen Körper 35 ist ein erstes Rollenpaar 11, das nach dem ersten Ausführungsbeispiel gemäss den Figuren 1 bis 6 im Inneren des in Figur 6 dargestellten Profils der Führungsschiene 1 aufgenommen wird, angeordnet und erlaubt die translatorische Verschiebung der Abziehschiene 4 entlang den Führungsschienen 1 entsprechend dem Doppelpfeil 8 in Figur 2. Ein mit dem ersten Rollenpaar 11 verbundenes, unterhalb von diesem am Körper 35 angeordnetes zweites Rollenpaar 14, das nach dem ersten Ausführungsbeispiel gemäss den Figuren 1 bis 6 im Inneren der Abziehschiene 4 mit einem identischen Profil wie in Figur 6 dargestellt aufgenommen wird, ermöglicht es, die Abziehschiene 4 entlang ihrer Längsachse hin- und herzubewegen, entsprechend dem Doppelpfeil 9 in Figur 2. Ausserdem ist das zweite Rollenpaar 14 gegenüber dem ersten Rollenpaar 11 um eine vertikale Achse 17 drehbar, so dass die Winkellage der Abziehschiene 4 gegenüber den Führungsschienen 1 vom rechten Winkel abweichen kann. Und schliesslich ist das zweite Rollenpaar 14 um eine horizontale Achse 18 schwenkbar, um die initiale Grobverteilung des zu glättenden Materials zu erleichtern. Während den Glättungsarbeiten oder um Latten oder dergleichen einzufädeln kann es hilfreich sein, die Abziehschiene 4 temporär vom zu glättenden Material wegzuschwenken und in dieser Position zu halten. Zu diesem Zweck kann eine Rastvorrichtung 19 vorgesehen sein. Oberhalb des ersten Rollenpaars 11 ist eine Stützrolle 12 sichtbar, die dazu bestimmt ist, die Aufhängung 5 innerhalb des Profils der Führungsschiene 1, nämlich an einer Zwischenwand 31 (Figur 6), abzustützen. Die Achse der Stützrolle 12 ist in einem Langloch 13 geführt, so dass ihre Position anpassbar ist, derart, dass das Rollenpaar 11 im Profil der Führungsschiene 1 spielfrei geführt wird, aber auch ausweichen kann, wenn ein kleiner Fremdkörper in das Profil gerät. Vorteilhaft ist die Stützrolle 12 durch eine nicht dargestellte Feder vorgespannt. Unterhalb des zweiten Rollenpaars 14 ist eine weitere Stützrolle 15 sichtbar, die dazu bestimmt ist, die Aufhängung 5 innerhalb des Profils der Abziehschiene 4 abzustützen. Die Achse der Stützrolle 15 ist in einem Langloch 16 geführt, so dass ihre Position anpassbar ist, derart, dass das Rollenpaar 14 im Profil der Abziehschiene 4 spielfrei geführt wird. Vorteilhaft ist auch die Stützrolle 15 durch eine nicht dargestellte Feder vorgespannt.

In Figur 4 ist eine Stütze 2 an einem Abschnitt einer Führungsschiene 1 perspektivisch dargestellt. Ein Anschlussteil 20 ist mittels einer Schraubverbindung 21, welche die früher erwähnten Löcher 7 durchdringt, mit der Führungsschiene 1 lösbar verbunden. Ein Langloch 28 im Anschlussteil 20, dessen Länge grösser ist als die Teilung der Löcher 7, erlaubt dessen Feinverstellung in einem beliebigen Bereich entlang der Führungsschiene 1. Das "Bein" der Stütze ist im Beispiel als Gewindespindel 22 ausgebildet, die in einer axial im Anschlussteil 20 geführten, drehbaren Spindelmutter 23 aufgenommen ist. Um eine Schnellverstellung der Höhe der Führungsschienen 1 zu ermöglichen, kann in einer nicht dargestellten Ausführungsart die Verbindung zwischen der Gewindespindel 22 und der Spindelmutter 23 ausrückbar sein, beispielsweise wie im Dokument CH420572A beschrieben. Eine am unteren Ende der Gewindespindel 22 angeordnete Spitze 24 ist vorzugsweise mit einem konischen Gewinde ausgestattet, wie dies beispielsweise bei Holzschrauben üblich ist. Somit kann die Spitze 24 in den Untergrund, beispielsweise eine Schalung, eingeschraubt werden. Anstelle der Spitze kann auch ein Fuss oder ein Befestigungswinkel vorgesehen sein, mit dem die Vorrichtung beispielsweise auf einem Balken verankert wird. Das in der Figur obere Ende der Gewindespindel 22 kann mit einem Schlitz, Innen- oder Aussensechskant oder dergleichen Kupplungsmittel zum Eingriff eines Werkzeuges zum Einschrauben der Spitze 24 versehen sein.

In Figur 5 ist eine Verbindungsstelle zwischen einer der Führungsschienen 1 und einem Abstandshalter 3 perspektivisch dargestellt. Ein Anschlussteil 25 ist mittels einer Schraubverbindung 21, welche die früher erwähnten Löcher 7 durchdringt, mit der Führungsschiene 1 lösbar verbunden. Ein Langloch 28 im Anschlussteil 25, dessen Länge grösser ist als die Teilung der Löcher 7, erlaubt dessen Feinverstellung in einem beliebigen Bereich entlang der Führungsschiene 1. Eine Auflageplatte 26 dient zur Auflage des Abstandshalters 3 und hat eine Schraubverbindung 27, mit welcher der Abstandshalter 3 fixierbar ist. Ein Langloch 29 im Abstandshalter 3 erlaubt die präzise Ausrichtung.

Figur 6 zeigt perspektivisch einen Ausschnitt eines Profils, aus dem die Führungsschienen 1 und/oder die Abziehschiene 4 hergestellt sein kann. Das Profil hat vorzugsweise mindestens eine Zwischenwand 31, die einen Hohlraum 30 abtrennt, sowie an der in der Figur unteren Seite einen durchgehenden Längsschlitz 32. Letzterer dient der Aufnahme des Körpers 35 der Aufhängung 5. Bei der Verwendung des Profils als Abziehschiene 4 ist der Längsschlitz 32 oben am Profil. Bei dieser Ausführungsart sind sie Rollen 11, 14 der Aufhängung 5 im Hohlraum 30 des Profils aufgenommen.

Figur 7 zeigt eine alternative Ausgestaltung des Profils, aus dem die Führungsschienen 1 und/oder die Abziehschiene 4 hergestellt sein kann. Dabei sind aussen am Profil in Abständen Halteteile 33 befestigt, welche zwei Führungsrohre 34 tragen. Bei dieser Ausführungsart müssen die Rollen 11, 14 der Aufhängung 5 paarweise in einem vertikalen Abstand angeordnet sein, so dass sie die Führungsrohre 34 zwischen sich aufnehmen.

Die in den Figuren 6 und 7 dargestellten Ausführungsarten des Profils für die Führungsschienen 1 oder der Abziehschiene 4 können auch kombiniert werden, indem beispielsweise die Führungsschienen 1 gemäss Figur 6 und die Abziehschiene 4 gemäss Figur 7 ausgeführt sind bzw. ist.

Wie bereits erwähnt, müssen die Führungsschienen 1 nicht unbedingt parallel zueinander ausgerichtet sein und die Abstandshalter 3 brauchen nicht parallel zueinander und rechtwinklig zu den Führungsschienen 1 orientiert zu sein. Wichtig ist nur, dass die Stützen 2 einigermassen senkrecht zur Unterlage orientiert sind, was sich durch die beschriebenen Langlöcher 28, 29 leicht einstellen lässt. Die Vorrichtung kann nicht nur zum Abziehen und Nivellieren waagrechter Flächen verwendet werden, sondern ist auch an Schrägflächen, vertikalen Flächen, zum Beispiel Wänden und auch überkopf, zum Beispiel für das Glätten bzw. Schiften von Decken verwendbar.

Die Vorrichtung lässt sich leicht in ihre Einzelteile zerlegen und platzsparend lagern und transportieren.

### Bezugszeichenliste

| | | | |
|---|---|---|---|
| 1 | Führungsschiene | 21 | Schraubverbindung |
| 2 | Stütze | 22 | Gewindespindel |
| 3 | Distanzhalter | 23 | Spindelmutter |
| 4 | Abziehschiene | 24 | Spitze |
| 5 | Aufhängung | 25 | Anschlussteil |
| 6 | Flügel | 26 | Auflageplatte |
| 7 | Loch | 27 | Schraubverbindung |
| 8 | Doppelpfeil | 28 | Langloch |
| 9 | Doppelpfeil | 29 | Langloch |
| 10 | Doppelpfeil | 30 | Hohlraum |
| 11 | erstes Rollenpaar | 31 | Zwischenwand |
| 12 | Stützrolle | 32 | Längsschlitz |
| 13 | Langloch | 33 | Halteteile |
| 14 | zweites Rollenpaar | 34 | Führungsrohre |
| 15 | Stützrolle | 35 | Körper |
| 16 | Langloch | | |
| 17 | vertikale Achse | | |
| 18 | horizontale Achse | | |
| 19 | Rastvorrichtung | | |
| 20 | Anschlussteil | | |

## Patentansprüche

1. Nivellier- und Abziehvorrichtung, enthaltend zwei auf jeweils zwei Stützen (2) auf einem Untergrund abzustützende Führungsschienen (1), die durch zwei Abstandshalter (3) auf Distanz gehalten werden, sowie eine längs der Führungsschienen (1) bewegbare Abziehschiene (4), wobei die Abziehschiene (4) länger ist als die Abstandshalter (3) und durch zwei Aufhängungen (5) an der dem Untergrund zuzuwendenden Seite der Führungsschienen (1) mit diesen verbunden und in ihrer Längsrichtung (9) sowie in der Längsrichtung (8) der Führungsschienen (1) verschiebbar ist, **dadurch gekennzeichnet, dass** jede Aufhängung (5) jeweils einen länglichen Körper (35) mit einer Längsachse (17) und daran mindestens eine, in oder an der Führungsschiene (1) geführte erste Rolle (11) und mindestens eine, in einer Distanz von der ersten Rolle (11) angeordnete, in oder an der Abziehschiene (4) geführte zweite Rolle (14) aufweist.

2. Vorrichtung nach Patentanspruch 1, **dadurch gekennzeichnet, dass** die Stützen (2) mit den Führungsschienen (1) abnehmbar verbunden und in Richtung zum Untergrund verstellbar sind.

3. Vorrichtung nach einem der vorangehenden Patentansprüche, **dadurch gekennzeichnet, dass** die Abstandshalter (3) abnehmbar mit den Führungsschienen (1) verbunden sind.

4. Vorrichtung nach einem der vorangehenden Patentansprüche, **dadurch gekennzeichnet, dass** die erste Rolle (11) und die zweite Rolle (14) um die Längsachse (17) gegeneinander verdrehbar sind.

5. Vorrichtung nach einem der vorangehenden Patentansprüche, **dadurch gekennzeichnet, dass** die zweite Rolle (14) um eine quer zur Längsachse (17) orientierte Achse (18) gegenüber der ersten Rolle (11) schwenkbar ist.

6. Vorrichtung nach Patentanspruch 5, **gekennzeichnet durch** eine Rastvorrichtung (19) zum fixieren mindestens einer Schwenkposition der zweiten Rolle (14).

7. Vorrichtung nach einem der vorangehenden Patentansprüche, **dadurch gekennzeichnet, dass** an mindestens einem Ende des Körpers (35) eine Stützrolle (12, 15) angeordnet ist, deren Achse quer zur Längsachse (17) ausgerichtet und in Richtung der Längsachse (17) im Körper (35) verschiebbar aufgenommen ist.

8. Vorrichtung nach einem der vorangehenden Patentansprüche, **dadurch gekennzeichnet, dass** die Führungsschiene (1) und/oder die Abziehschiene (4) aus einem Hohlprofil besteht, das einen Längsschlitz (32) zur Aufnahme des Körpers (35) hat.

9. Vorrichtung nach einem der vorangehenden Patentansprüche, **dadurch gekennzeichnet, dass** die Führungsschiene (1) und/oder die Abziehschiene (4) aus einem Profil besteht, an dessen Aussenwand mindestens ein Führungselement (34) für die erste Rolle (11) beziehungsweise zweite Rolle (14) angeordnet ist.

## Claims

1. Leveling and troweling device, comprising two guide rails (1) which are to be supported on a ground on two supports (2) each and which are held at a distance by two spacers (3), and a troweling rail (4) which can be moved along the guide rails (1), the troweling rail (4) being longer than the spacers (3) and being connected to the guide rails (1) by two suspensions (5) on the side of the guide rails (1) to be faced to the ground and being displaceable in its longitudinal direction (9) and in the longitudinal direction (8) of the guide rails (1), **characterized in that** each suspension (5) has in each case an elongate body (35) with a longitudinal axis (17) and thereon at least one first roller (11) guided in or on the guide rail (1) and at least one second roller (14) arranged at a distance from the first roller (11) and guided in or on the troweling rail (4).

2. Device according to patent claim 1, **characterized in that** the supports (2) are detachably connected to the guide rails (1) and can be adjusted in the direction of the ground.

3. Device according to any one of the preceding patent claims, **characterized in that** the spacers (3) are detachably connected to the guide rails (1).

4. Device according to any one of the preceding patent claims, **characterized in that** the first roller (11) and the second roller (14) can be rotated relative to one another about the longitudinal axis (17).

5. Device according to any one of the preceding patent claims, **characterized in that** the second roller (14) can be pivoted relative to the first roller (11) about an axis (18) oriented transversely to the longitudinal axis (17).

6. Device according to patent claim 5, **characterized by** a latching device (19) for fixing at least one pivot position of the second roller (14).

7. Device according to any one of the preceding patent claims, **characterized in that** a support roller (12, 15) is arranged at least at one end of the body (35), the axis of the support roller is oriented transversely to the longitudinal axis (17) and is received in the body (35) so as to be displaceable in the direction of the longitudinal axis (17).

8. Device according to any one of the preceding patent claims, **characterized in that** the guide rail (1) and/or the troweling rail (4) consists of a hollow profile which has a longitudinal slot (32) for receiving the body (35).

9. Device according to any one of the preceding patent claims, **characterized in that** the guide rail (1) and/or the troweling rail (4) consists of a profile, on the outer wall of which at least one guide element (34) for the first roller (11) or second roller (14) is arranged.

## Revendications

1. Dispositif de nivellement et de lissage, comprenant deux rails de guidage (1) à soutenir sur respectivement deux supports (2) sur un sol, les rails de guidage étant maintenus à distance par deux espaceurs (3), ainsi qu'un rail de lissage (4) mobile le long des rails de guidage (1), le rail de lissage (4) étant plus long que les espaceurs (3) et étant relié aux rails de guidage par deux suspensions (5) sur le côté des rails de guidage (1) devant faire face au sol et pouvant être déplacé dans sa direction longitudinale (9) ainsi que dans la direction longitudinale (8) des rails de guidage (1), **caractérisé en ce que** chaque suspension (5) présente respectivement un corps allongé (35) avec un axe longitudinal (17) et, sur celui-ci, au moins un premier rouleau (11) guidé dans ou sur le rail de guidage (1) et au moins un deuxième rouleau (14) disposé à distance du premier rouleau (11) et guidé dans ou sur le rail de lissage (4).

2. Dispositif selon la revendication 1, **caractérisé en ce que** les supports (2) sont reliés de manière amovible aux rails de guidage (1) et peuvent être ajustés en direction du sol.

3. Dispositif selon l'une quelconque des revendications précédentes, **caractérisé en ce que** les espaceurs (3) sont reliés de manière amovible aux rails de guidage (1).

4. Dispositif selon l'une quelconque des revendications précédentes, **caractérisé en ce que** le premier rouleau (11) et le deuxième rouleau (14) peuvent être tournés l'un par rapport à l'autre autour de l'axe longitudinal (17).

5. Dispositif selon l'une quelconque des revendications précédentes, **caractérisé en ce que** le deuxième rouleau (14) peut être pivoté par rapport au premier rouleau (11) autour d'un axe (18) orienté transversalement à l'axe longitudinal (17).

6. Dispositif selon la revendication 5, **caractérisé par** un dispositif d'encliquetage (19) pour fixer au moins une position de pivotement du deuxième rouleau (14).

7. Dispositif selon l'une quelconque des revendications précédentes, **caractérisé en ce qu'**un rouleau de support (12, 15) est disposé à au moins une extrémité du corps (35), l'axe du rouleau de support étant orienté transversalement à l'axe longitudinal (17) et reçu de manière déplaçable dans le corps (35) en direction de l'axe longitudinal (17).

8. Dispositif selon l'une quelconque des revendications précédentes, **caractérisé en ce que** le rail de guidage (1) et/ou le rail de lissage (4) est constitué d'un profilé creux qui présente une fente longitudinale (32) pour recevoir le corps (35).

9. Dispositif selon l'une quelconque des revendications précédentes, **caractérisé en ce que** le rail de guidage (1) et/ou le rail de lissage (4) est constitué d'un profilé sur la paroi extérieure duquel est disposé au moins un élément de guidage (34) pour le premier rouleau (11) ou le deuxième rouleau (14).
